# EUROPÄISCHE PATENTANMELDUNG

(11) **EP 1 039 067 A1**
(43) Veröffentlichungstag der Anmeldung: **27.09.2000**
(21) Anmeldenummer: 99125757.7
(22) Anmeldetag: 23.12.1999
(51) Int. Cl.: E04G 1/15, E04G 7/30

(54) **Vorrichtung zur Befestigung von Gerüstelementen**

(30) Priorität: 25.03.1999 DE 19913690
(71) Anmelder: ASSCO GERÜSTE GmbH & Co., 88471 Laupheim (DE)
(72) Erfinder: Schadwinkel, Holger, 88471 Laupheim (DE); Fischer, Uwe, 89185 Hüttisheim (DE)
(74) Vertreter: Patentanwälte Eisele, Otten & Roth

(57) **Zusammenfassung**

Es wird eine Vorrichtung für die Befestigung von Gerüstelementen in einem Gerüst, insbesondere einem Fahrgerüst vorgeschlagen, das eine Einrastklaue (1) zur Verrastung an einem Gerüstteil, beispielsweise einem Querriegel (4) aufweist. Erfindungsgemäß soll eine lose Auflage auf dem Gerüstteil ohne selbsttätiges Einrasten und eine stapelbare Lagerung auf einem ebenen Untergrund (16) mit geringer Bauhöhe (h) ermöglicht werden. Dies wird dadurch erreicht, daß ein Rastbügel (7) der zum losen Auflegen an einem Querriegel (4) oder sonstigen Gerüstteil eine Auflage (14) aufweist, deren Anordnung in Bezug zur Drehachse (8) ein schließendes Drehmoment (S) bewirkt, mit einer weiteren Auflage (21) versehen ist, deren Anordnung im Bezug zur Drehachse (8) beim Ablegen auf einem ebenen Untergrund (16) ein öffnendes Drehmoment (M) bewirkt.

## Beschreibung

Die Erfindung betrifft eine Vorrichtung zur Befestigung von Gerüstelementen nach dem Oberbegriff des Anspruchs 1.

Insbesondere für Fahrgerüste sind aus Sicherheitsgründen für die Befestigung der Laufbeläge Einrastklauen bekannt geworden, die ein beispielsweise über einen Querriegel eines Gerüsts greifendes hakenförmiges Klauengehäuse aufweisen, in dem ein Rastbügel drehbar gelagert ist. Eine derartige Einrastklaue ist beispielsweise in der Druckschrift EP 348 885 beschrieben. Hierbei wird die Einrastklaue durch eine Rückstellfeder in die geschlossene, verrastete Stellung gedrückt.

Für die Demontage des Laufbelags durch eine einzelne Person ist die Rückstellfeder so stark ausgelegt, daß der Laufbelag auf einen Querriegel des Gerüsts aufgelegt werden kann, ohne daß die Einrastklaue durch das Gewicht des Laufbelags selbsttätig einrastet.

Um eine derartige, auch durch einzelne Personen demontierbare Einrastklaue unabhängig vom Gewicht des Laufbelags und somit von der Größe oder dem Material einsetzen zu können, wurde weiterhin eine Einrastklaue entwickelt und in den Handel gebracht, bei der durch die Geometrie des Rastbügels in Verbindung mit der Anordnung der Drehachse der Rastbügel beim Auflegen auf einen Querriegel unabhängig von der Rückstellfeder in seine geschlossene Position gedrückt und so ein selbsttätiges Verrasten vermieden wird.

Eine derartige Einrastklaue ist bei unterschiedlichsten Laufbelägen verwendbar. Durch die an und für sich gewünschte Geometrie des Rastbügels in Verbindung mit der Anordnung der Drehachse bleibt der Rastbügel jedoch auch bei der Auflage des Laufbelags auf ebenem Untergrund in seiner geschlossenen Stellung, wodurch sich die Gesamthöhe des auf dem ebenen Untergrund zum Beispiel auf dem Boden oder auf einer Ladefläche liegenden Laufbelags vergrößert.

Aufgabe der vorliegenden Erfindung ist es daher, eine Einrastklaue zu schaffen, die unabhängig von der Federkraft das Auflegen auf einem Gerüstteil, beispielsweise einem Querriegel ohne selbsttätiges Einrasten ermöglicht, wobei bei der Ablage auf einem ebenen Untergrund eine Verringerung der Gesamthöhe erzielt werden soll.

Diese Aufgabe wird ausgehend von einer Einrastklaue nach dem Oberbegriff des Anspruchs 1 durch dessen kennzeichnende Merkmale gelöst.

Durch die in den Unteransprüchen genannten Maßnahmen sind vorteilhafte Ausführungen und Weiterbildungen der Erfindung möglich.

Dementsprechend zeichnet sich eine erfindungsgemäße Einrastklaue dadurch aus, daß eine weitere Auflage am Rastbügel vorgesehen ist, deren Anordnung in Bezug zur Drehachse so ausgebildet ist, daß beim Ablegen auf einem ebenen Untergrund ein Drehmoment in Richtung zur geöffneten Stellung bewirkt wird. Durch dieses Drehmoment dreht sich der Rastbügel, so daß sich die Gesamthöhe der Vorrichtung bei der Ablage auf ebenem Untergrund verringert.

Die gewünschten Drehmomente lassen sich bei einem beispielsweise in einer Rechtsdrehung schließenden Rastbügel dadurch erzeugen, daß die schließende Auflage in der geschlossenen Stellung des Rastbügels sich unmittelbar senkrecht unterhalb der Drehachse oder links von der Senkrechten befindet, während sich die öffnende Auflage rechts von der durch die Drehachse gehenden Senkrechten befindet. Bei einer in der Linksdrehung schließenden Rastklaue sind die Auflagen entsprechend in umgekehrter Anordnung vorzusehen.

In einer besonderen Ausführungsform der Erfindung wird am Rastbügel ein von der Drehachse wegweisender Vorsprung vorgesehen, der die öffnende Auflage umfaßt. Durch die Auflage des Rastbügels auf diesem Vorsprung wird dieser beim Ablegen auf ebenem Untergrund, zum Beispiel auf dem Boden oder auf einer Ladefläche eines Transportfahrzeugs soweit gedreht, bis der übrige Bereich des Rastbügels, der anschließend mit dem Untergrund in Berührung kommt, sich auf der Seite der durch die Drehachse gehenden Senkrechten befindet, auf der die öffnende Bewegung bewirkt wird.

In einer bevorzugten Ausführungsform der Erfindung wird weiterhin ein Betätigungselement für die manuelle Betätigung des Rastbügels vorgesehen. Dies erleichtert das Öffnen der Einrastklaue durch die Bedienperson vor dem Anheben und Auflegen auf das Gerüstelement.

In einer besonders vorteilhaften Weiterbildung dieser Ausführungsform wird das Betätigungselement in den Vorsprung mit der öffnenden Auflage integriert, so daß in diesem Vorsprung wenigstens zwei Funktionen vereinigt sind.

Weiterhin wird vorteilhafterweise wenigstens ein Anschlag für eine Begrenzung der öffnenden Drehung des Rastbügels vorgesehen. Dieser Anschlag kann beispielsweise dadurch bewirkt werden, daß der oben angeführte Vorsprung an einem Grundkörper der Einrastklaue während des Schwenkens anschlägt.

In einer besonders vorteilhaften Ausführungsform wird jedoch der Rastbügel an seiner Oberseite mit einem Anschlag versehen. Der Grundkörper der Einrastklaue kann beispielsweise als unten offenes Klauengehäuse ausgebildet werden. In diesem Fall kann die Unterseite des Klauengehäuses unmittelbar als Gegenschlag für den an der Oberseite des Rastbügels vorgesehenen Anschlag dienen. Dieser Anschlag kann beispielsweise flächig ausgebildet werden, so daß er Dauerbelastungen ohne Beschädigung standhält.

Besonders vorteilhaft ist es, wenn der Anschlag an der Oberseite des Rastbügels sich in der vollständig geöffneten Stellung des Rastbügels im Wesentlichen senkrecht oberhalb seines Auflagebereichs auf ebenem Untergrund befindet. Hierdurch werden belastende Drehmomente auf die Drehachse beim Auflegen des Gerüstteils auf ebenem Untergrund vermieden. Derartige Drehmomente könnten bei häufiger Belastung, beispielsweise durch Betreten eines auf dem Boden liegenden Laufbelags, an der Drehachse zu Beschädigungen führen oder einen dementsprechend stärker dimensionierten Drehmechanismus unter entsprechendem Aufwand erfordern.

Vorzugsweise wird weiterhin ein Anschlag für die Begrenzung der schließenden Bewegung des Rastbügels vorgesehen. Dieser Anschlag kann beispielsweise durch einen Niet gebildet werden, der an der Innenseite des Rastbügels aus dem Klauengehäuse vorsteht bzw. dieses durchsetzt. Dieser Anschlag trägt letztendes das Gewicht des entsprechenden Gerüstelementes, z. B. eines Laufbelags bei losem Aufliegen auf einem Querriegel oder einem sonstigen Gerüstteil.

In einer bevorzugten Ausführungsform der Erfindung wird die Auflage des Rastbügels, die beim Ablegen der Einrastklaue auf einem Gerüstteil wie einem Querriegel zum Einsatz kommt, als ebene Fläche ausgebildet. Die Gerüstteile, auf denen diese Auflage abgelegt wird, sind in der Regel mit rundem Querschnitt versehen. Wird nun die Auflage als ebene Fläche ausgebildet, so kann diese ebene Auflagefläche auf dem runden Gerüstteil beim Verkippen, z. B. durch Anheben des gegenüberliegenden Endes des Gerüstelementes ohne wesentliche Lageänderung des Auflagepunktes leicht abrollen.

In einer besonderen Ausführungsform der Erfindung wird eine Schraubenfeder auf der Drehachse des Rastbügels zur Erzeugung der Rückstellkraft verwendet. Dies stellt eine zweckmäßige und platzsparende Möglichkeit zur Erzeugung der Rückstellkraft dar, die zudem mit wenig Aufwand zu bewerkstelligen ist.

Ein Ausführungsbeispiel der Erfindung ist in der Zeichnung dargestellt und wird nachfolgend anhand der Figuren näher erläutert.

Im einzelnen zeigen
- Fig. 1: einen schematischen Querschnitt durch eine erfindungsgemäße Einrastklaue in verrastetem Zustand,
- Fig. 2: eine Einrastklaue gemäß Fig. 1 in lose auf einem Querriegel aufgelegten Zustand und
- Fig. 3: eine Einrastklaue gemäß den Figuren 1 und 2 beim Auflegen auf einen ebenen Untergrund.

Die Einrastklaue 1 gemäß Fig. 1 umfaßt ein Klauengehäuse 2, das hakenförmig ausgebildet ist und dementsprechend eine Aufnahme 3 für einen Querriegel 4 eines Gerüsts, beispielsweise eines Fahrgerüstes aufweist. An der Rückseite 5 des Klauengehäuses 2 ist eine Profilierung 6 zur stabileren und leichteren Verbindung mit einem Gerüstteil beispielsweise mit einem Laufbelag ausgebildet.

Ein Rastbügel 7, der zum Umgreifen des Querriegels 4 winkelförmig ausgebildet ist, ist drehbar um eine Drehachse 8 im Klauengehäuse 2 gelagert. Eine auf der Drehachse 8 angebrachte Schraubenfeder 9 stützt sich an einem Ende 10 an einer dafür vorgesehenen Nase 11 des Klauengehäuses 2 und am andern Ende 12 am Rastbügel 7 ab. Die Schraubenfeder 9 drückt den Rastbügel 7 somit in seine in Fig. 1 dargestellte geschlossene Rastposition. Hierbei umschließt der Rastbügel 7 den Querriegel 4, so daß der daran befestigte Gerüstbelag gegen unbeabsichtigtes Ausheben gesichert ist.

Wie insbesondere in Fig. 2 erkennbar ist, weist der Rastbügel 7 eine Auflageebene 13 auf, mit der er auf dem Querriegel 4 in ausgerastetem Zustand aufgelegt werden kann.

Mit dem Pfeil A ist die Senkrechte über dem Auflagepunkt 14 der Auflageebene 13 auf dem Querriegel 4 dargestellt. Der Pfeil D markiert das Lot, das von der Drehachse 8 gefällt wird. Deutlich erkennbar liegt der Auflagepunkt 14 links von der durch die Drehachse 8 verlaufenden Senkrechten. Hierdurch wirkt auf den Rastbügel 7 ein Drehmoment S, das den Rastbügel 7 in eine Rechtsdrehung drückt, die jedoch durch den Anschlag 15 blockiert wird. Unabhängig von der Federkraft der Schraubenfeder 9 liegt somit die Einrastklaue 1 lose auf dem Querriegel 4 auf, ohne daß ein selbsttätiges Einrasten des Rastbügels 7 auf dem Querriegel 4 möglich ist. Die Einrastk,laue 1 weist hierbei eine maximale Höhe H auf.

In Abbildung 3 ist die Einrastklaue 1 auf einem ebenen Untergrund 16 abgelegt dargestellt. Der Rastbügel 7 ist hierbei in seine oberste Stellung gedrückt, in der ein Vorsprung 17 an einer Unterkante 18 des Klauengehäuses 2 anstößt. Gleichzeitig liegt die obere Anschlagfläche 19 auf der Unterseite 20 des Klauengehäuses 2 an, so daß an dieser Stelle der wesentliche Anteil der durch das an der Einrastklaue 1 angebrachte Gerüstteil auf den Rastbügel 7 einwirkenden Gewichtskraft getragen wird.

Der Auflagenbereich 20, mit der der Rastbügel 7 in dieser Stellung auf dem ebenen Untergrund 16 aufliegt, liegt weit rechts von der Senkrechten D durch die Drehachse 8, so daß sich hierdurch ein die Einrastklaue 1 öffnendes Drehmoment M ergibt. Dieses Drehmoment M wirkt in die öffnende Drehrichtung, wobei in der dargestellten Position eine Drehung durch den Anschlag 19, 20 verhindert wird.

Der Vorsprung 17 weist eine Auflagespitze 21, sowie eine Betätigungsfläche 22 auf. Die Betätigungsfläche 22 ist zur manuellen Betätigung des Rastbügels 17, beispielsweise zum Lösen aus der verrasteten Stellung gemäß Fig. 1 von Vorteil.

Die Auflagespitze 21 hingegen ergibt eine rechts von dem Lot D unterhalb der Drehachse 8 befindliche Auflage, so daß beim Ablegen auf dem ebenen Untergrund 16 auch in der geschlossenen Position des Rastbügels 7 (siehe Fig. 2) ein öffnendes Drehmoment M erzeugt wird. In Fig. 3 ist die Position des Rastbügels 7' kurz nach dem Auflegen auf dem ebenen Untergrund 16' zur Veranschaulichung dieses Umstands gestrichelt eingezeichnet.

Durch die Geometrie, Formgebung und Halterung des Rastbügels 7 bei einer erfindungsgemäßen Einrastklaue 1 sind daher mehrere unterschiedliche Funktionen gewährleistet.

Zunächst einmal ist die Sicherungsfunktion gegen unbeabsichtigtes Lösen, beispielsweise gegen das Abheben eines Laufbelags gewährleistet (siehe Fig. 1). Weiterhin kann durch Aufdrücken des Rastbügels 7 an der Betätigungsfläche 22 ein Laufbelag mit Einrastklaue 1 vom Querriegel 4 gelöst und angehoben werden. Nach dem Loslassen der Betätigungsfläche 22 wird der Rastbügel 7 durch die Schraubenfeder 8 in seine geschlossene Position gemäß Fig. 2 gedrückt. In dieser Stellung des Einrastbügels 7 kann die Einrastklaue 1 samt dem daran befestigten Laufbelag oder sonstigen Gerüstteils auf dem Querriegel 4 lose abgelegt werden. Durch die Lage des Auflagepunkts 14 neben dem Lot D unter der Drehachse 8 ergibt sich ein Drehmoment S, das den Rastbügel 7 unabhängig von der Feder 9 in der dargestellten geschlossenen Position hält. Eine von oben wirkende Gewichtskraft kann daher kein selbsttätiges Einrasten der Einrastklaue 1 bewirken.

In dieser Position weist jedoch die Einrastklaue 1 eine maximale Höhe H auf. Nach der vollständigen Demontage des Laufbelags oder sonstigen Gerüstteils mit Einrastklaue 1 kann dieses Teil an einem ebenen Untergrund 16, beispielsweise am Boden abgelegt werden. Der Rastbügel 7 liegt hierbei zunächst mit seiner Auflagespitze 21' am ebenen Untergrund 16' auf, wodurch ein Drehmoment M erzeugt wird, das den Rastbügel 7' entgegen der Rückstellkraft der Schraubenfeder 9 dreht. Dabei wird der Auflagebereich 20', mit dem der Rastbügel 7 mit dem ebenen Untergrund 16, 16' im Verlaufe des Ablegens in Kontakt kommt, während der Drehbewegung des Rastbügels 7, 7' auf die rechte Seite bezüglich der Senkrechten D durch die Drehachse 8 gebracht. Hierdurch setzt sich die öffnende Drehbewegung des Rastbügels 7 auch dann fort, wenn der Auflagebereich 20' am ebenen Untergrund 16 aufliegt, wodurch anschließend die Anschlagspitze 21 wieder vom ebenen Untergrund 16 abgehoben wird.
Der Rastbügel 7 wird durch die Gewichtskraft des Laufbelags, die auf die Einrastklaue 1 einwirkt, soweit verdreht, bis er mit seiner Anschlagfläche 19 an der Unterseite des Klauengehäuses 2 anschlägt. Hierbei wird die Höhe h der Einrastklaue minimal. Der Unterschied zwischen der maximalen Höhe H und der minimalen Höhe h ist insbesondere beim Stapeln von Laufbelägen mit erfindungsgemäßen Einrastklauen von Bedeutung, da hierdurch weniger Platz in der Höhe benötigt wird.

Für die Montage eines Laufbelags mit Einrastklaue 1 gemäß der Erfindung kann der beschriebene Ablauf in umgekehrter Reihenfolge durchgeführt werden. Beim Abheben der Einrastklaue 1 von einem ebenen Untergrund, beispielsweise von Boden oder einer Ladefläche eines Transportfahrzeugs verschwenkt der Rastbügel 7 durch die Schraubenfeder 9 über die Zwischenposition 7' in die geschlossene Position gemäß Fig. 2. Nun kann der Laufbelag zunächst lose auf dem Querriegel 4 sowie einem weiteren, nicht näher dargestellten Querriegel auf der gegenüberliegenden Seite des Laufbelags aufgelegt werden. Dieser Vorgang ist ohne weiteres ebenso wie die beschriebene Demontage des Laufbelags durch eine einzelne Person vorzunehmen. Nun kann diese Person durch Drücken auf die Betätigungsflächen 22, die nach einem leichten Anheben der entsprechenden Einrastklaue 1 leicht zugänglich ist, den Rastbügel 7 öffnen und nach dem Einhängen der Einrastklaue 1 durch Loslassen der Betätigungsfläche 22 wieder schließen, wodurch die Einrastklaue 1 am Querriegel 4 verrastet.

### Bezugszeichenliste:

- 1: Einrastklaue
- 2: Klauengehäuse
- 3: Aufnahme
- 4: Querriegel
- 5: Rückseite
- 6: Profilierung
- 7: Rastbügel
- 8: Drehachse
- 9: Schraubenfeder
- 10: Federende
- 11: Nase
- 12: Federende
- 13: Auflageebene
- 14: Auflagepunkt
- 15: Anschlag
- 16: ebener Hintergrund
- 17: Vorsprung
- 18: Unterkante
- 19: obere Anschlagfläche
- 20: Auflagenbereich
- 21: Auflagenspitze
- 22: Betätigungsfläche

## Patentansprüche

1. Vorrichtung zur Befestigung von Gerüstelementen, wie Laufbeläge von Baugerüsten, insbesondere von Fahrgerüsten, mit einer Einrastklaue, die einen Grundkörper umfaßt, an dem ein Rastbügel drehbar gegen eine in seine geschlossene Stellung drückende Rückstellkraft angebracht ist, wobei der Rastbügel eine Auflage aufweist, mit der er in nicht verrastetem Zustand des Gerüstelementes lose auf einem Gerüstteil abzulegen ist und wobei die Anordnung der Auflage in Bezug zur Drehachse des Rastbügels ein den Rastbügel schließendes Drehmoment bewirkt, dadurch gekennzeichnet, daß der Rastbügel (7) wenigstens eine weitere Auflage (21) umfaßt, deren Anordnung in Bezug zur Drehachse (8) beim Ablegen auf einem ebenen Untergrund (16) ein den Rastbügel (7) öffnendes Drehmoment M bewirkt.

2. Vorrichtung nach Anspruch 1, dadurch gekennzeichnet, daß ein von der Drehachse (9) wegweisender Vorsprung (17) am Rastbügel (7) vorgesehen ist.

3. Vorrichtung nach einem der vorgenannten Ansprüche, dadurch gekennzeichnet, daß ein Betätigungselement (22) für die manuelle Betätigung des Rastbügels 7 vorgesehen ist.

4. Vorrichtung nach einem der vorgenannten Ansprüche, dadurch gekennzeichnet, daß der Vorsprung (17) mit der Auflage (21) das Betätigungselement (22) umfaßt.

5. Vorrichtung nach einem der vorgenannten Ansprüche, dadurch gekennzeichnet, daß wenigstens ein Anschlag (17, 18, 19, 20) für die Begrenzung der öffnenden Drehung des Rastbügels (7) vorgesehen ist.

6. Vorrichtung nach einem der vorgenannten Ansprüche, dadurch gekennzeichnet, daß der Vorsprung (17) mit der Auflage (21) den Anschlag umfaßt.

7. Vorrichtung nach einem der vorgenannten Ansprüche, dadurch gekennzeichnet, daß der Grundkörper als unten offenes Klauengehäuse (2) ausgebildet ist.

8. Vorrichtung nach einem der vorgenannten Ansprüche, dadurch gekennzeichnet, daß der Rastbügel (7) an seiner Oberseite einen Anschlag (19) aufweist, der an der Unterseite (20) des Klauengehäuses (2) anschlägt.

9. Vorrichtung nach einem der vorgenannten Ansprüche, dadurch gekennzeichnet, daß ein Auflagebereich 20' des Rastbügels (7) zur Auflage auf ebenem Untergrund (16) in vollständig geöffneter Stellung des Rastbügels (7) im wesentlichen senkrecht unterhalb des Anschlags (19, 20) für die Begrenzung der öffnenden Drehbewegung liegt.

10. Vorrichtung nach einem der vorgenannten Ansprüche, dadurch gekennzeichnet, daß ein Anschlag (15) für die Begrenzung der schließenden Bewegung des Rastbügels (7) vorgesehen ist.

11. Vorrichtung nach einem der vorgenannten Ansprüche, dadurch gekennzeichnet, daß die Auflage (13) für die lose Ablage auf einem Gerüstteil (4) eben ausgebildet ist.

12. Vorrichtung nach einem der vorgenannten Ansprüche, dadurch gekennzeichnet, daß eine Schraubenfeder (9) auf der Drehachse (8) für die Erzeugung der Rückstellkraft vorgesehen ist.

13. Laufbelag für ein Gerüst, insbesondere ein Fahrgerüst, dadurch gekennzeichnet, daß ein Einrastklaue (1) nach einem der vorgenannten Ansprüche vorgesehen ist.

14. Gerüst, insbesondere Fahrgerüst, dadurch gekennzeichnet, daß ein Gerüstelement mit einer Einrastklaue (1) nach einem der vorgenannten Ansprüche vorgesehen ist.
